# EUROPÄISCHE PATENTSCHRIFT

(11) **EP 0 852 316 B1**
(45) Veröffentlichungstag und Bekanntmachung des Hinweises auf die Patenterteilung: **25.06.2003**
(21) Anmeldenummer: 97119993.0
(22) Anmeldetag: 14.11.1997
(51) Int. Cl.: F23D 14/58, F23D 14/02, F23D 14/20

(54) **Gasbrenner**
Gas burner
Brûleur à gaz

(30) Priorität: 26.11.1996 DE 19648808
(43) Veröffentlichungstag der Anmeldung: 08.07.1998
(73) Patentinhaber: Schott Glas, 55122 Mainz (DE); CARL-ZEISS-STIFTUNG trading as Schott Glas, 55122 Mainz (DE)
(72) Erfinder: Roelfsema, Klaas W., 9515 PH Gasselternijveenschemond (NL); Kahlke, Michael, 55411 Bingen (DE); Scheidler, Herwig, 55126 Mainz (DE)
(74) Vertreter: Fleck, Hermann-Josef, Dr.-Ing.

(56) Entgegenhaltungen:
- EP-A- 0 579 315
- WO-A-93/18342
- US-A- 3 525 325
- US-A- 4 397 631
- US-A- 5 458 484
- PATENT ABSTRACTS OF JAPAN vol. 007, no. 104 (M-212), 6. Mai 1983 & JP 58 024715 A (MATSUSHITA DENKI SANGYO KK), 14. Februar 1983

## Beschreibung

Die Erfindung betrifft einen Gasbrenner für Warmwasserbereiter, Heizsysteme oder dergleichen mit einer Abbrenneinrichtung, der Brenngas zugeleitet ist, wobei die Abbrenneinrichtung einen mit Durchbrüchen versehenen Formkörper aufweist, wobei die Durchbrüche eine räumliche Verbindung zwischen der Brenngasseite und der Brennseite herstellen, und wobei der Formkörper als offener Hohlkörper ausgebildet ist, der eine Brennkammer umschließt.

Unter Brenngas im Sinne der Erfindung Brenngas in seinem Reinzustand sowie jede Abmischung desselben, beispielsweise mit Luft, zu verstehen.

Ein derartiger Gasbrenner ist aus der JP-A-58/024715 bekannt.

In dieser Druckschrift ist ein Gasbrenner gezeigt, der als Abbrenneinrichtung einen mit Durchbrüchen versehenen Formkörper aufweist. Der Formkörper hat hierbei die Form eines Hohlzylinders. In der Wandlung dieses Hohlzylinders sind die Durchbrüche eingebracht. Durch die Durchbrüche hindurch kann Brenngas in den von dem Formkörper umschlossenen Raum eingeleitet werden. An der Innen-Oberfläche des Formkörpers entzündet sich das Brenngas und brennt unter Wärmentwicklung ab. Die dabei entstehenden Abgase steigen entgegen der Schwerkraft auf und verlassen den Formkörper durch seine Oberseite. Der Leistungsbereich eines solchen Gasbrenners ist begrenzt. Wird zur Leistungserhöhung mehr Brenngas zugeleitet, dann übersteigt ab einem bestimmten Volumenstrom die Austrittsgeschwindigkeit des Brenngases die Abbrenngeschwindigkeit. Die Folge ist, dass die Flamme unkontrolliert abhebt und die Leistung des Gasbrenners dadurch abfällt bzw. der Gasbrenner auch vollständig erlischt. Des Weiteren ist die Abgasemission insbesondere hinsichtlich des Anteils an Kohlenmonoxid relativ hoch.

Aus der US 5,458,484 ist ein Gasbrenner bekannt, dessen Abbrennvorrichtung einen Formkörper aufweist. Dieser ist als gebogenes Lochblech ausgebildet. Das Lochblech ist derart konkav gebogen, dass die beim Abbrennvorgang erzeugten Flammen in Brennerachsrichtung gerichtet sind.

Die US 3,525,325 beschreibt einen Infrarot-Gasbrenner. Die Verbrennung des Brenngases erfolgt dabei auf der brennkammerseitigen Oberfläche des Formkörpers. Ähnlich wie bei dem Gasbrenner gemäß der JP-A-58 24715 ist auch hier der Leistungsbereich begrenzt und es entsteht eine relativ hohe Abgasemission.

Ein weiterer Gasbrenner ist aus der US 4,657,506 bekannt. Bei solchen Gasbrennern ist eine rohrförmige Brenngas-Zuleitung verwendet, die endseitig mit Lochungen versehen ist. Über den Bereich der Lochungen ist der Formkörper aufgeschoben. Der Formkörper ist ebenfalls rohrförmig ausgebildet und umgibt die Brenngas-Zuleitung über ihrem gesamten Umfang. Um eine Porösität für den Brenngas-Durchtritt zu erreichen, ist für den Formkörper eine Gewebematte aus hochtemperaturbeständigen Fasern verwendet. Zwischen den einzelnen Fasern sind die Durchbrüche angeordnet. Im Betrieb wird Brenngas durch die Brenngas-Zuleitung geführt. Am Ende der Brenngas-Zuleitung strömt das Brenngas durch die Lochungen dem Formkörper zu. Durch die Durchbrüche des Formkörpers gelangt das Brenngas auf die Brennseite, wo es sich entzündet. Der Leistungsbereich eines solchen Gasbrenners ist begrenzt. Wird zur Leistungserhöhung mehr Brenngas zugeleitet, dann übersteigt ab einem bestimmten Volumenstrom die Austrittsgeschwindigkeit des Brenngases die Abbrenngeschwindigkeit. Die Folge ist, dass die Flammen unkontrolliert abheben und die Leistung des Gasbrenners dadurch abfällt bzw. der Gasbrenner auch vollständig erlischt. Des Weiteren ist die Abgasemission insbesondere hinsichtlich des Anteils an Kohlenmonoxid relativ hoch. Vergleichbare Gasbrenner sind auch in der US 5,165,887 beschrieben.

Es ist die Aufgabe der Erfindung, einen Gasbrenner zu schaffen, der sich durch ein großes Leistungsspektrum auszeichnet und bei dem die Abgasemissionen niedrig sind.

Diese Aufgabe wird mit den Merkmalen des Patentanspruches 1 gelöst. Demgemäß ist es vorgesehen, dass die Durchbrüche in dem Formkörper eine durchschnittliche Öffnungsfläche von 0,6 mm² bis 2,6 mm² aufweisen.

Der von dem Formkörper umgebene Brennraum hat die Form eines Teil-Ellipsoides oder der Teil-Kugel, wobei die offene Seite des Teil-Ellipsoides oder der Teil-Kugel als Abgasaustritt dient. Zumindest der die Durchbrüche aufweisende Teil des Formkörpers ist aus einem Werkstoff mit hochtemperaturbeständigen keramischen Fasern gebildet, die mit einem Silicium-Karbid-Überzug versehen sind. Auf diese Weise lässt sich ein formstabiler Formkörper bilden, der unempfindlich gegen Temperaturbeanspruchungen ist, und bei dem die Gefahr nachträglicher Verzerrungen ausgeräumt ist. Damit können die vorgegebenen Porengeometrien stets aufrecht erhalten werden. Dies stellt ein gleichmäßig gutes Abbrennbild über ein großes Leistungsspekturm sicher, wobei gleichzeitig auch extrem niedrige Abgasemissionen verwirklicht werden können.

Das Brenngas wird durch den Formkörper hindurch in den Trennraum eingeleitet. Da der Formkörper als Teil-Ellipsoid oder Teil-Kugel ausgebildet ist, sind die aus den Durchbrüchen des Formkörpers austretenden Flammen zum westentlichen Teil gegeneinander gerichtet. Hierdurch entsteht eine Rezirkulation und Verwirbelung der Flammen in der Brennkammer. Infolge dieser Effekte wird das im Verbrennungsprozess entstehende Abgas in einem Mehrstufennachverbrennungsprozess nahezu rückstandsfrei verbrannt. Hierdurch kann eine erhebliche Reduzierung der Abgasemissionen erfolgen. Insbesondere wird der Gehalt an Kohlenmonoxiden und Stickoxiden deutlich verringert. Ein weiterer Vorteil der erfindungsgemäßen Gestaltung ist die einfache technische Fertigbarkeit des Formkörpers.

Gemäß einer möglichen Ausbildung der Erfindung kann es vorgesehen sein, daß die hochtemperaturbeständigen Fasern vlies- oder gewebeartig miteinander verbunden sind.

Eine bevorzugte Ausführungsform der Erfindung ist derart, dass an den Formkörper ein nach außen gerichteter Befestigungsflansch angeformt ist, mittels dem der Formkörper an einer Vorkammer befestigt ist, wobei der Formkörper in die Vorkammer ragt. Dieser Befestigungsflansch erleichtert die dichte Verindung zwischen Formkörper und Vorkammer. Die Vorkammer umgibt hier den Teil des Formkörpers, der die Durchbrüche aufweist. Das Brenngas strömt von einer Brenngaszuleitung in die Vorkammer und in den Formkörper ein.

Zur gleichmäßigen Verteilung des Brenngases in der Vorkammer ist es vorgesehen, dass zwischen der Brenngas-Zuleitung und der Vorkammer eine Verteilerplatte angeordnet ist.

Die Erfindung wird im folgenden anhand von in den Zeichnungen dargestellten Ausführungsbeispielen näher erläutert. Es zeigen:
- Fig. 1: in schematischer Seitendarstellung und im Schnitt einen Gasbrenner,
- Fig. 2a u. b: zwei Ausführungsvarianten eines Formkörpers für den Gasbrenner gemäß Fig. 1,
- Fig. 3a bis 3c: drei Varianten des Formkörpers gemäß Fig. 2a,
- Fig. 4a bis 4e: ausschnittsweise verschiedene Bleche zur Ausbildung eines Formkörpers,
- Fig. 5: in perspektivischer Darstellung ein Kochgerät mit vier erfindungsgemäßen Gasbrennern und
- Fig. 6: in Seitenansicht einen Schnitt durch Fig. 5 gezeigten Gasbrenner.

In der Fig. 1 ist ein Gasbrenner dargestellt, der eine gehäuseförmige Vorkammer 21 aufweist. Die Vorkammer 21 besitzt eine obere und eine untere Öffnung. Die untere Öffnung ist von einer Flanschverbindung 22 umgeben, an die eine Brenngas-Zuleitung 23 angeflanscht werden kann. Zwischen der Brenngas-Zuleitung 23 und der Vorkammer 21 ist in der Flanschverbindung 22 eine Verteilerplatte 24 geklemmt gehalten.

Im Bereich der oberen Öffnung ist von der Vorkammer 21 ein Flansch 14 rechtwinklig nach innen abgebogen. Auf dem Flansch 14 läßt sich eine Dichtung 12 auflegen. Die Dichtung 12 trägt einen Befestigungsflansch 15 eines Formkörpers 10. Auf dem Befestigungsflansch 15 ist eine weitere Dichtung 13 aufgelegt, die von einer Befestigungsplatte 16 überdeckt ist. Die Befestigungsplatte 16 ist mit dem Flansch 14 verschraubt, so daß der Befestigungsflansch 15 zwischen den beiden Dichtungen 12,13 geklemmt gehalten ist. An der Befestigungsplatte 16 läßt sich noch ein Zündsystem 17 anbringen.

Der Formkörper 10 ist als Hohlkörper ausgebildet. Er hat im Querschnitt die Geometrie eines halben Ellipsoides. Im wesentlichen wird dieses Ellipsoid von einem Mantel 19 gebildet. Der Mantel 19 ist an den Befestigungsflansch 14 angeschlossen. Er ist mit Durchbrüchen 11 versehen. Wie der Darstellung entnommen werden kann, ragt der Formkörper 10 in die Vorkammer 21 hinein.

Im Betrieb des Gasbrenners wird über ein in der Zeichnung nicht dargestelltes Gebläse einer Gas-/Luft-Mischeinrichtung Brenngas in die Brenngas-Zuleitung 22 geleitet. Die Verteilerplatte 24 stellt sicher, daß das Brenngas gleichmäßig in der Vorkammer 21 verteilt wird. Aus der Vorkammer 21 strömt das Brenngas durch die Durchbrüche 11 im Formkörper 10 in die Brennkammer 18 ein. Hier wird das Brenngas entzündet. In der Fig. 1 sind schematisch einige Flammen dargestellt. Es wird in dieser Zeichnung deutlich, daß die komplette Brennkammer 18 mit Flammen ausgefüllt ist. Hierdurch entsteht eine Verwirbelung und Rezirkulation der Flammen. Diese stellt sicher, daß das beim Verbrennungsprozeß anfallende Abgas mehrstufig nachverbrannt wird. Hierdurch wird der Anteil an Kohlenmonoxid als unverbranntes Rückstandsprodukt erheblich reduziert. Ebenso läßt sich eine Absenkung der Stickoxide ermöglichen.

In der Fig. 2a ist nocheinmal schematisch der Hohlkörper 10 mit seinem Befestigungsflansch 15 in perspektivischer Darstellung gezeigt. Die Erfindung ist aber nicht alleine auf derartige Geometrien eines Hohlkörpers 10 beschränkt. Vielmehr ist es denkbar, daß auch eine Teil-Kugelgeometrie verwendet wird. In Fig. 2b ist die Form einer Halbkugel exemplarisch dargestellt. Bei der Auswahl eines Formkörpers 10 sollte darauf geachtet werden, daß die größte lichte Weite zweier einander gegenüberliegender Seiten nicht größer ist als die doppelte maximale Flammenlänge. Die stellt sicher, daß sich die Flammen stets berühren. Hierdurch wird der komplette Brennraum 18 mit Flammen ausgefüllt, so daß eine optimale Rezirkulation erfolgen kann.

Für die Materialauswahl des Formkörpers 10 sind verschiedene Möglichkeiten denkbar. So ist beispielsweise in Fig. 3a die Verwendung eines gelochten Stahlbleches angedeutet.

Die Fig. 3b zeigt ein Geflecht aus hochtemperturbeständigen Fasern. Zwischen den einzelnen Fasern werden die Durchbrüche 11 gebildet. Die Fig. 3c zeigt ein vliesartiges, gelochtes Geflecht aus hochtemperaturbeständigen Fasern. Für die Varianten gem. Fig. 3b und 3c können metallische oder keramische Fasern zum Einsatz kommen. Bevorzugt werden jedoch keramische Fasern verwendet, die mit Silicium-Karbit nachträglich überzogen werden. Durch den Überzug aus Silicium-Karbit wird das Geflecht oder das Vlies verhärtet. Damit ist der Formkörper 10 formstabil ausgebildet, so daß er keine unterstützenden konstruktive Maßnahmen benötigt. Desweiteren ist sichergestellt, daß beim Handhaben des Formkörpers 10 keine Verzerrungen auftreten können, die die Geometrie der Durchbrüche 11 beeinflussen.

Die Fig. 4a bis 4e zeigen verschiedene Möglichkeiten für die Ausgestaltung von Durchbrüchen 11. Bei der Ausgestaltung der Durchbrüche 11 sollte beachtet werden, daß die lichte Öffnungsfläche nicht größer als 2,6 mm² ist. Eine Öffnungsfläche von 0,6 mm² sollte nicht unterschritten werden. Werden beispielsweise Durchbrechungen 11 gemäß den Fig. 4d oder 4e gewählt, so lassen sich diese relativ eng aneinander ordnen. Dies stellt sicher, daß eine Entzündung des Brenngases, daß an einem benachbarten Durchbruch 11 entströmt, möglich ist.

In der Fig. 5 ist eine Verwendungsmöglichkeit von erfindungsgemäßen Gasbrennern in Kochgeräten gezeigt. Es handelt sich hierbei um ein Einbau-Kochgerät mit einem Gehäuse 20. Das Gehäuse 20 ist mit einem umlaufenden, nach außen vorstehenden Rahmen 32 verbunden. Mit diesem Rahmen 32 kann das Gehäuse 20 in eine Aussparung einer Arbeitsplatte eingehangen werden. In dem Gehäuse 20 sind vier Gasbrenner untergebracht, von denen die Formkörper 10 ersichtlich sind. Über den Gasbrennern ist eine Kochfläche 26 in den Rahmen 32 eingelegt. Bei der Kochfläche 26 kann es sich um eine Glaskeramik-Kochfläche handeln. Sie ist seitlich mit vier Durchbrüchen versehen, in die Bedienelemente 31 eingesetzt werden können. Weitere Durchbrüche sind im Bereich überhalb der Formkörper 10 vorhanden. Diese Durchbrüche sind mittels Abdeckungen 27 überdeckt. Die Abdeckungen 27 bilden Ablagen für Kochtöpfe 30 und können darüber hinaus auch als Überlaufschutz ausgebildet sein,

In der Fig. 6 ist im Teilschnitt ein Gasbrenner gemäß der Fig. 5 in Seitenansicht dargestellt. Wie aus dieser Darstellung ersichtlich ist, stehen auf der Oberseite der Kochfläche 26 im Bereich um den Durchbruch Distanzelemente 29 auf der Kochfläche 26 auf. Die Distanzelemente 29 können als einzelne Bolzen, Stege oder dgl. ausgebildet sein. Zwischen den einzelnen Distanzelementen 29 bilden sich Abgaskanäle 27.2. Denkbar ist auch die Verwendung eines umlaufenden Ringes, der mit entsprechenden Perforierungen einen Abgastransport ermöglicht.

Auf den Distanzelementen 29 liegt die Abdeckung 27 auf. Die Abdeckung 27 ist als ebene Platte ausgebildet, die an ihrem Rand mit einer umlaufenden, in Richtung auf die Kochfläche 26 abgewinkelten Schrägung 27.1 versehen ist. Die Abdeckung 27 selbst ist vorzugsweise mit den Distanzelementen 29 verbunden. Unterhalb der Kochfläche 26 ist unter Zwischenlage einer Dichtung 28 ein Flanschkörper 25 angeordnet. Die Dichtung 28 ist aus einem elastischen Material gebildet und kommt an der Unterseite der Kochfläche 26 direkt unterhalb der Distanzelemente 29 zum Liegen. An den Flanschkörper 25 ist der eigentliche Gasbrenner über die Befestigungen 16 angebaut. Die Ausgestaltung dieses Gasbrenners entspricht dem in der Fig. 1 dargestellten Gasbrenner. Es ist ersichtlich, daß der Flanschkörper 25 das Zündsystem 17 in seinem Inneren aufnimmt.

Die bei der Verbrennung entstehenden Abgase werden aus dem Formkörper 10 heraus in Richtung zu der Abdeckung 27 geleitet. Hier entweichen sie durch die, zwischen den Distanzelementen 29 geschaffenen Abgaskanäle 27.2. Die Schrägungen 27.1 bewirken dabei eine Strömungsführung und -umleitung, so daß eine Abgasverwirbelung entsteht. Die heißen Abgase umströmen damit gleichmäßig den Kochtopf 30 und unterstützen dessen Erwärmung.

Um zu verhindern, daß Kochprodukte aus einem überkochenden Kochtopf 30 in den Formkörper 10 gelangen, kann die Kochfläche 26 an dem, den Durchbruch umgebenden Rand mit einem erhöhten Wall versehen sein. Dieser Wall kann eine einstückige Anformung an die Kochfläche 26 sein. Denkbar ist auch die Verwendung eines Einsatzringes, der in den Durchbruch eingesetzt ist.

## Patentansprüche

1. Gasbrenner für Warmwasserbereiter, Heizsysteme oder dergleichen mit einer Abbrenneinrichtung, der Brenngas zugeleitet ist, wobei die Abbrenneinrichtung einen mit Durchbrüchen versehenen Formkörper aufweist, wobei die Durchbrüche eine räumliche Verbindung zwischen der Brenngasseite und der Brennseite herstellen, und wobei der Formkörper als offener Hohlkörper ausgebildet ist, der eine Brennkammer umschließt, **dadurch gekennzeichnet,**
**dass** die Durchbrüche (11) in dem Formkörper (10) eine durchschnittliche Öffnungsfläche von 0,6 mm² bis 2,6 mm² aufweisen,
**dass** der von dem Formkörper (10) umgebene Brennraum (18) die Form eines Teil-Ellipsoides oder einer Teil-Kugel hat, wobei die offene Seite des Teil-Ellipsoides oder der Teil-Kugel als Abgasaustritt dient,
**dass** zumindest der die Durchbrüche (11) aufweisende Teil des Formkörpers (10) aus einem Werkstoff mit hochtemperaturbeständigen keramischen Fasern gebildet ist, die mit einem Silicium-Karbit-Überzug versehen sind.

2. Gasbrenner nach Anspruch 1,
**dadurch gekennzeichnet,**
**dass** die hochtemperaturbeständigen Fasern vlies- oder gewebeartig miteinander verbunden sind.

3. Gasbrenner nach einem der Ansprüche 1 und 2,
**dadurch gekennzeichnet,**
**dass** an den Formkörper (10) ein nach außen gerichteter Befestigungsflansch (15) angeformt ist, mittels dem der Formkörper (10) an einer Vorkammer befestigt ist, wobei der Formkörper (10) in die Vorkammer (21) ragt, und
**dass** an die Vorkammer (21) eine Brenngas-Zuleitung (23) angeschlossen ist.

4. Gasbrenner nach Anspruch 3,
**dadurch gekennzeichnet,**
**dass** zwischen der Brenngas-Zuleitung (23) und der Vorkammer (21) eine Verteilerplatte (24) angeordnet ist.

## Claims

1. Gas burner for water heaters, heating systems or the like, having a combustion arrangement to which combustible gas is supplied, the combustion arrangement having a shaped body provided with through-passages, the through-passages producing a spatial connection between the combustible-gas side and the combustion side, and the shaped body being designed as an open hollow body which encloses a combustion chamber, **characterized in that** the through-passages (11) in the shaped body (10) have an average opening surface area of from 0.6 mm² to 2.6 mm², **in that** the combustion chamber (18), which is enclosed by the shaped body (10), is in the form of a partial ellipsoid or of a partial sphere, the open side of the partial ellipsoid or of the partial sphere serving as waste-gas outlet, and **in that** at least that part of the shaped body (10) which has the through-passages (11) is formed from a material with ceramic fibres which are resistant to high temperatures and are provided with a silicon-carbide coating.

2. Gas burner according to Claim 1, **characterized in that** the fibres which are resistant to high temperatures are connected to one another in the manner of a nonwoven or woven fabric.

3. Gas burner according to either of Claims 1 and 2, **characterized in that** integrally formed on the shaped body (10) is an outwardly directed fastening flange (15), by means of which the shaped body (10) is fastened on a precombustion chamber, the shaped body (10) projecting into the precombustion chamber (21), and **in that** a combustible-gas supply line (23) is connected to the precombustion chamber (21).

4. Gas burner according to Claim 3, **characterized in that** a distributor plate (24) is arranged between the combustible-gas supply line (23) and the precombustion chamber (21).

## Revendications

1. Brûleur à gaz pour chauffe-eau, systèmes de chauffage ou similaires, comprenant un dispositif de combustion auquel est amené du gaz de combustion, le dispositif de combustion présentant un corps moulé pourvu de perforations, les perforations créant une liaison spatiale entre le côté du gaz de combustion et le côté combustion, et le corps moulé étant réalisé en tant que corps creux ouvert qui entoure une chambre de combustion,
**caractérisé en ce que**
les perforations (11) dans le corps moulé (10) présentent une surface d'ouverture moyenne de 0,6 mm² à 2,6 mm²,
**en ce que** la chambre de combustion (18) entourée par le corps moulé (10) a la forme d'une ellipsoïde partielle ou d'une sphère partielle, le côté ouvert de l'ellipsoïde partielle ou de la sphère partielle servant de sortie pour les gaz brûlés,
**en ce qu'**au moins la partie du corps moulé (10) présentant les perforations (11) est formée à partir d'un matériau ayant des fibres céramiques résistant aux températures élevées, qui sont pourvues d'un revêtement en carbure de silicium.

2. Brûleur à gaz selon la revendication 1,
**caractérisé en ce que**
les fibres résistant aux températures élevées sont connectées les unes aux autres en formant une toile ou un tissu.

3. Brûleur à gaz selon l'une quelconque des revendications 1 et 2,
**caractérisé en ce que**
sur le corps moulé (10) est formée une bride de fixation (15) orientée vers l'extérieur, au moyen de laquelle le corps moulé (10) est fixé à une préchambre, le corps moulé (10) pénétrant dans la préchambre (21), et
**en ce que** la préchambre (21) est raccordée à une conduite d'alimentation en gaz de combustion (23).

4. Brûleur à gaz selon la revendication 3,
**caractérisé en ce**
**qu'**entre la conduite d'alimentation en gaz de combustion (23) et la préchambre (21) est disposée une plaque de distribution (24).
